# EUROPÄISCHE PATENTSCHRIFT

(11) **EP 2 930 116 B1**
(45) Veröffentlichungstag und Bekanntmachung des Hinweises auf die Patenterteilung: **30.11.2016**
(21) Anmeldenummer: 15159815.8
(22) Anmeldetag: 19.03.2015
(51) Int. Cl.: B65B 13/18, B65B 59/00, B65B 65/02

(54) **BANDANTRIEBSEINRICHTUNG EINER UMREIFUNGSMASCHINE**
BELT DRIVE DEVICE OF A STRAPPING MACHINE
DISPOSITIF D'ENTRAÎNEMENT DE BANDE D'UNE ENRUBANNEUSE

(30) Priorität: 10.04.2014 DE 102014105126
(43) Veröffentlichungstag der Anmeldung: 14.10.2015
(73) Patentinhaber: Krones Aktiengesellschaft, 93073 Neutraubling (DE)
(72) Erfinder: Canalicchio, Christian, 93073 Neutraubling (DE)
(74) Vertreter: Benninger, Johannes

(56) Entgegenhaltungen:
- DE-B4-102009 055 313
- DE-U1-202009 001 998

## Beschreibung

Die vorliegende Erfindung betrifft Bandantriebseinrichtung für eine Umreifungsmaschine gemäß den Merkmalen des Oberbegriffes des Anspruches 1.

Die Erfindung betrifft eine Bandantriebseinrichtung für eine Umreifungsmaschine. Umreifungen werden verwendet, um eine Mehrzahl von Produkten mittels eines vorzugsweise gestrafften Umreifungsbandes zusammenzuhalten. Gemäß dem bekannten Stand der Technik wird das Umreifungsband mittels eines Bandführungsrahmens lose um die Produktgruppe geschlungen. Das Umreifungsband wird zurückgezogen, so dass es sich an die Produkte anlegt und anschließend wird das Umreifungsband mittels einer Rückspann-Vorrichtung straffgezogen und befestigt. Um das Umreifungsband um das zu umreifende Objekt bzw. die zu umreifende Produktgruppe herumführen zu können, ist unter anderem eine Bandantriebseinrichtung notwendig.

Eine Umreifungsmaschine wird beispielsweise in der Offenlegungsschrift DE 196 02 579 A1 beschrieben. Diese offenbart eine unter dem Arbeitstisch platzierte Bandantriebseinrichtung, die eine kombinierte Einrichtung zum Einschießen, Rückholen und Rückspannen des Umreifungsbandes umfasst.

Ein Grundproblem beim Betrieb von Umreifungsmaschinen ist die störungsfreie Verarbeitung des Umreifungsbandes. In Umreifungsmaschinen ist jeweils eine Einschieß- Rückhol- Einheit zum Einschießen des Umreifungsbandes in den Bandführungsrahmen und zum Zurückholen des Umreifungsbandes aus dem Bandführungsrahmen bis zum Anlegen des Umreifungsbandes um das zu umreifende Objekt vorgesehen. Eine produktabhängige Rückspanneinheit ist vorhanden, um das Umreifungsband um das jeweilig umreifte Objekt straffzuziehen.

Die Einschieß- Rückhol- Einheit weist herkömmlicherweise ein Paar von Antriebsrollen auf, zwischen deren Rollenspalt das Umreifungsband in Einschieß- und Rückholrichtung hindurchgeführt ist. Die Rückspanneinheit weist ein weiteres Paar von Spannrollen auf, zwischen deren Rollenspalt das Umreifungsband ebenfalls hindurchgeführt ist und mindestens von einer der Rollen in Rückholrichtung um das zu umreifende Objekt in der Umreifungsmaschine spannbar ist.

Zum Führen eines Umreifungsbandes durch die Bandantriebseinrichtung sind Führungskanalabschnitte vorgesehen. Diese Führungskanalabschnitte bilden in der Bandantriebseinrichtung den Transportweg in Form eines sehr engen, genau definierten Führungsspalts.

Das Umreifungsband ist in der Regel zumindest teilweise flexibel. Durch die verschiedenen, sehr eng verschachtelt angeordneten Antriebskomponenten in der Bandantriebseinrichtung kommt es aufgrund der Flexibilität des Umreifungsbandes oftmals zu Blockierungen des Transportwegs. Dies ist besonders problematisch, da das Umreifungsband mit hohen Geschwindigkeiten in die Bandantriebseinrichtung eingeschossen und durch die Umreifungsmaschine geführt wird, andererseits aber auch während des Umreifungsprozesses die Bewegungsrichtung des Umreifungsbandes teilweise zumindest zeitweise umgedreht wird bzw. die Bewegung kurzzeitig komplett gestoppt wird. Beispielsweise können bis zu drei Bandlagen über eine kurze Strecke übereinander angeordnet werden. Diese sogenannten Z-Faltungen stellen besonders problematische Blockierungen dar. Bei einer solchen Blockade kann das Band nicht mehr einfach herausgezogen werden. Die Bandantriebseinrichtung muss geöffnet werden, um diese Blockade wieder aufzulösen. Häufig muss die Bandantriebseinrichtung teilweise demontiert werden, um an die Blockade heranzukommen und den Defekt zu beheben. Das führt zu hohen Maschinenausfallzeiten.

Die Gebrauchsmusterschrift DE 20 2007 017 208 U1 beschreibt eine Bandzuführung, bei der die beweglichen Antriebsrollen und die Führungswangen auf getrennten Schwenkarmen wegklappbar gelagert sind. Insbesondere offenbart das Dokument zwei bewegliche Abschnitte an der Zufuhreinheit, die miteinander zusammenwirkende Verriegelungsmittel aufweisen, mittels derer die beweglichen Abschnitte in einer Betriebsstellung in Bezug auf den festen Bandführungsabschnitt festgelegt werden. Durch Betätigung eines zentralen Verriegelungselementes können die beiden Abschnitte voneinander gelöst und von dem festen Bandführungsabschnitt zumindest teilweise entfernt werden, so dass Reinigungsarbeiten o.ä. einfach durchgeführt werden können.

Die Patentschrift DE 10 2009 055 313 B4 beschreibt eine Bandantriebsvorrichtung mit Rollen zum Einschießen, Rückholen und Rückspannen des Umreifungsbandes. Die Rollen sind stationär gelagert, zusätzliche Rollen und Führungskanalabschnitte sind auf einem beweglichen Trägerelement gelagert. Dieses Trägerelement besitzt eine Arbeitsposition mit geschlossenen Rollenpaaren und Führungskanalabschnitten und eine Serviceposition mit geöffneten Rollenpaaren und Führungskanalabschnitten. Das Trägerelement ist ein Schlitten, der auf einer parallel zur Öffnungsrichtung verlaufenden Linearführung verschiebbar gelagert ist.

Die Gebrauchsmusterschrift DE 20 2009 001 998 U1 beschreibt einen werkzeugfrei reparierbaren Bandführungskanal. Dieser ist durch eine Kopplung zwischen den Einrichtungen lösbar, wobei eine automatische Trennung durch Schwerkraft möglich ist. Hierbei werden ebenfalls getrennte Schwenkmechanismen für die Rollen und Führungswangen verwendet.

Aufgabe der Erfindung ist es, eine Bandantriebseinrichtung so auszugestalten, dass der Bandführungskanal einfach und schnell geöffnet werden kann, um Blockaden durch das Umreifungsband beheben zu können, wobei der Öffnungsmechanismus an sich nicht störanfällig ist.

Die obige Aufgabe wird durch eine Bandantriebseinrichtung gelöst, die die Merkmale in dem Schutzanspruch 1 umfasst. Weitere vorteilhafte Ausgestaltungen werden durch die Unteransprüche beschrieben.

Die Erfindung betrifft eine Bandantriebseinrichtung für eine Umreifungsmaschine. In einem Gehäuse und / oder Rahmen sind Mittel zum Einschießen, Rückholen und Rückspannen eines Umreifungsbandes angeordnet. Die Mittel umfassen mindestens ein Rollenpaar mit mindestens einem Antriebsmittel. Zwischen den Rollen des Rollenpaares wird das Umreifungsband in und / oder entgegen der Einschießrichtung hindurchgeführt und anschließend entgegen der Einschießrichtung um das zu umreifende Objekt in der Umreifungsmaschine gespannt. Insbesondere umfassen die Mittel zum Einschießen, Rückholen und Rückspannen des Umreifungsbandes eine Einschieß- Rückhol- Einheit bzw. Antriebseinheit zum Einschießen und Rückholen und eine Rückspanneinheit zum Spannen des Umreifungsbandes um das zu umreifende Objekt.

Das Umreifungsband wird entlang eines vorgegebenen Transportweges innerhalb der Bandantriebseinrichtung an den Mitteln zum Einschießen, Rückholen und Rückspannen vorbeigeführt. Der Transportweg besteht aus Führungskanalabschnitten, die durch Seitenbegrenzungen gebildet werden. In einem ersten Führungskanalabschnitt wird das von einer Vorratsrolle abgezogene oder einem anderen Vorrat entnommene Umreifungsband in Richtung der Rückspanneinheit geführt. Ein zweiter Führungskanalabschnitt verbindet die Rückspanneinheit und die Antriebseinheit und über einen dritten Führungskanalabschnitt wird das Umreifungsband in einen Bandrahmen eingeführt und um das zu umreifende Obhjekt herum geführt. Das freie Ende des Umreifungsbandes wird in oder an einer Verbindungsvorrichtung fixiert. Anschließend wird das Umreifungsband mithilfe der Bandantriebseinrichtung wieder teilweise zurückgeholt, wobei es aus dem Bandführungsrahmen heraustritt und sich als noch ungespannte Schlinge um das zu umreifende Objekt herumlegt. Anschließend erfolgt mithilfe der Bandantriebseinrichtung die Rückspannung des Umreifungsbandes, das dadurch fest um das Objekt herum gespannt wird. Die in der Verbindungsvorrichtung, beispielsweise in einer Schweißvorrichtung o.ä., überlappenden Bandlagen des Umreifungsbandes werden miteinander verbunden, beispielsweise thermisch verschweißt. Die so gebildete Umreifung wird vom restlichen herangeführten Umreifungsband abgetrennt. Das umreifte Objekt kann daraufhin abtransportiert werden.

Eine Rolle des mindestens einen Rollenpaares, insbesondere die angetriebene Rolle der Antriebseinheit und die angetriebene Rolle der Rückspanneinheit, sowie eine der Seitenbegrenzungen der Führungskanalabschnitte des Transportweges sind ortsfest in der Bandantriebseinrichtung angeordnet. Die andere Rolle des mindestens einen Rollenpaares, insbesondere die nicht angetriebene Andruckrolle der Antriebseinheit und die nicht angetriebene Andruckrolle der Rückspanneinheit sowie die andere Seitenbegrenzung der Führungskanalabschnitte des Transportweges sind dagegen auf einem beweglichen Trägerelement angeordnet. Mithilfe eines Betätigungsmittels kann das bewegliche Trägerelement mit den darauf angeordneten Komponenten von einer geschlossenen Arbeitsposition in eine geöffneten Wartungsposition und vice versa bewegt werden. Bei der geschlossenen Arbeitsposition sind die jeweiligen Rollenpaare der Antriebseinheit und / oder der Rückspanneinheit derart benachbart zueinander angeordnet, dass ein zwischen den Rollen angeordnetes Umreifungsband von jeweils beiden Rollen des Rollenpaares berührt wird. Somit kann die Bewegungsrichtung des Umreifungsbandes durch die Bandantriebseinrichtung aufgrund der Drehbewegung der Rollen verändert werden.

Dem Trägerelement ist eine Scherenhubeinrichtung zur Verschiebung des Trägerelements zwischen der geschlossenen Arbeitsposition und der geöffneten Wartungsposition zugeordnet.

Weiterhin umfasst die Bandantriebseinrichtung mindestens eine Zentriervorrichtung zur korrekten Positionierung aller Komponenten der Bandantriebseinrichtung in der geschlossenen Arbeitsposition. Insbesondere umfasst die mindestens eine Zentriervorrichtung ein Zentriermittel und eine Aufnahme für das Zentriermittel. In der geschlossenen Arbeitsposition greift das Zentriermittel in die Aufnahme und in der geöffneten Wartungsposition sind das Zentriermittel und die Aufnahme beabstandet zueinander angeordnet.

Gemäß einer bevorzugten Ausführungsform der Erfindung umfasst die Scherenhubeinrichtung zwei gleich lange Schenkel, die um eine Achse in ihrem jeweiligen Mittelpunkt schwenkbeweglich miteinander verbunden sind, so dass die Schenkel um eine Achse im Mittelpunkt der Schenkel beweglich sind. Die Schenkel der Scherenhubeinrichtung sind jeweils mit einem Ende einem Loslager der Scherenhubeinrichtung und mit dem anderen Ende einem Festlager der Scherenhubeinrichtung zugeordnet. Insbesondere weist das Loslager eine erste lose Lagerstelle für ein Ende des ersten Schenkels und eine zweite lose Lagerstelle für ein Ende des zweiten Schenkels auf. Das Festlager weist eine erste fixe Lagerstelle für das andere Ende des ersten Schenkels und eine zweite fixe Lagerstelle für das andere Ende des zweiten Schenkels auf. Die fixe Lagerstelle des ersten Schenkels und die lose Lagerstelle des zweiten Schenkels sind an dem beweglichen Trägerelement angeordnet. Weiterhin sind die fixe Lagerstelle des zweiten Schenkels und die lose Lagerstelle des ersten Schenkels an dem Gehäuse und / oder Rahmen der Bandantriebseinrichtung angeordnet.

Gemäß einer Ausführungsform der Erfindung ist vorgesehen, dass ein Zentriermittel dem beweglichen Trägerelement zugeordnet ist und eine korrespondierende Aufnahme den ortsfest in der Bandantriebseinrichtung angeordneten Komponenten zugeordnet ist. Alternativ oder zusätzlich ist ein Zentriermittel den ortsfest in der Bandantriebseinrichtung angeordneten Komponenten und eine korrespondierende Aufnahme dem beweglichen Trägerelement zugeordnet.

Vorzugsweise ist vorgesehen, dass sich das Zentriermittel in Richtung der korrespondierenden Aufnahme verjüngt, während sich die Aufnahme korrespondierend in Richtung des Zentriermittels verbreitert. Durch die Form des Zentriermittels und der Aufnahme wird eine gegebenenfalls vorhandene seitliche Verschiebung zwischen den ortsfesten Komponenten und den auf dem Träger angeordneten Komponenten der Bandantriebseinrichtung beim Überführen in die geschlossene Arbeitsposition korrigiert.

Bei einer Blockade des Umreifungsbandes innerhalb der Bandantriebseinrichtung kann der Bandführungskanal bzw. Transportweg des Umreifungsbandes durch die Bandantriebseinrichtung einfach und schnell geöffnet werden, indem das bewegliche Trägerelement verschoben wird. Dadurch wird die Bandantriebseinrichtung in eine geöffnete Wartungsposition mit einem geöffneten Bandführungskanal überführt, in der das Umreifungsband entspannt und problemlos entnommen und / oder neu eingelegt werden kann. Anschließend wird das Trägerelement wieder in die geschlossene Arbeitsposition verschoben, so dass der Transportweg des Umreifungsbandes durch die Bandantriebseinrichtung wieder geschlossen und die Umreifungsmaschine wieder betriebsbereit ist. Es müssen keine zeitaufwändigen Montagearbeiten durchgeführt werden, sodass Störfälle extrem schnell behoben werden können.

Die Konstruktion ist durch den einseitigen Schiebesitz auch nicht überbestimmt und kann sich aufgrund der vorteilhaften Ausgestaltung der Zentriervorrichtung nicht verklemmen. Zusätzlich sind dadurch höhere Fertigungstoleranzen möglich. Diese höheren Fertigungstoleranzen und eine gesunkene Empfindlichkeit gegenüber Verschmutzungen wirken kostensenkend.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine schematische Ansicht einer Bandantriebseinrichtung in einer geöffneten Wartungsposition.
Figur 2 zeigt eine schematische Ansicht der Bandantriebseinrichtung in einer geschlossenen Arbeitsposition.
Figur 3 zeigt eine schematische Ansicht der Rückseite der Bandantriebseinrichtung in der geöffneten Wartungsposition.
Figur 4 zeigt eine schematische Ansicht der Rückseite der Bandantriebseinrichtung in der geschlossenen Arbeitsposition.
Figur 5 zeigt ein Detail der Ansicht gemäß Figur 3.
Figur 6 zeigt ein Detail der Ansicht gemäß Figur 4.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

Figur 1 zeigt eine schematische Ansicht einer Bandantriebseinrichtung 1 zum Einschießen eines Umreifungsbandes in einen Bandrahmen (nicht dargestellt) in einer geöffneten Wartungsposition WP und Figur 2 zeigt eine schematische Ansicht der Bandantriebseinrichtung 1 in einer geschlossenen Arbeitsposition AP.

Die Komponenten der Bandantriebseinrichtung 1 sind zumindest teilweise innerhalb eines Gehäuses oder Rahmens 2 angeordnet. Das Gehäuse 2 weist zumindest eine Eintrittsöffnung E und eine Austrittsöffnung A für das Umreifungsband auf. Das Umreifungsband wird innerhalb der Bandantriebseinrichtung 1 zuerst durch eine Rückspanneinheit 20 und anschließend durch eine Antriebseinheit 10 geführt. Die Antriebseinheit 10 ist insbesondere eine so genannte Einschieß- Rückhol- Einheit. Der Transportweg des Umreifungsbandes (nicht dargestellt) durch die Bandantriebseinrichtung 1 erfolgt innerhalb von Führungskanalabschnitte 3, 4, 5. In dem ersten Führungskanalabschnitt 3 wird das von einer Vorratsrolle abgezogene Umreifungsband in Richtung der Rückspanneinheit 20 geführt. Der zweite Führungskanalabschnitt 4 verbindet die Rückspanneinheit 20 und die Antriebseinheit 10 und über den dritten Führungskanalabschnitt 5 wird das Umreifungsband schließlich einem Bandrahmen (nicht dargestellt) und einer Verbindungsvorrichtung (nicht dargestellt) zugeführt, beispielsweise einer Schweißvorrichtung o.ä. In der Verbindungsvorrichtung werden die freien Enden des gespannten Umreifungsbandes miteinander verbunden.

Die Antriebseinheit 10 umfasst ein Antriebsrollenpaar mit einer angetriebenen Antriebsrolle 11 und einer nicht angetriebenen Andruckrolle 12. Die Andruckrolle 12 kann beispielsweise mit einem Detektionsmittel (nicht dargestellt) gekoppelt sein, mit Hilfe dessen die Länge an gefördertem Umreifungsband ermittelt werden kann.

Zum Einschießen des Umreifungsbandes in den Bandführungsrahmen (nicht dargestellt) wird die Antriebsrolle 11 der Antriebseinheit 10 in der entsprechenden Richtung in Umlauf gesetzt und das Umreifungsband wird in dem Bandführungsrahmen herumgeführt, bis das freie Ende des Umreifungsband im Bereich der nachgeordneten Verbindungsvorrichtung angeordnet ist. Das freie Ende des Umreifungsbandes wird in der Verbindungsvorrichtung fixiert. Anschließend wird die Antriebsrolle 11 der Antriebseinheit 10 in entgegengesetzter Richtung angetrieben, so dass das Umreifungsband teilweise zurückgeholt wird.

Die Rückspanneinheit 20 umfasst ein Paar Spannrollen 21, 22, die vorzugsweise gummiert sind. Dem Spannrollenpaar 21, 22 ist ein Antriebsmotor (A21, vergleiche Figuren 3 und 4) zugeordnet, mittels dessen eine hohe Zugkraft zur Rückspannung des Umreifungsbandes um das zu umreifende Objekt aufgebracht werden kann.

Die Führungskanalabschnitte 3, 4, 5 werden jeweils durch Seitenbegrenzungen 6, 7 gebildet. Die beweglichen Bauteile des Antriebs und der Bandführung, insbesondere die nicht angetrieben Andrucksrolle 12 des Antriebsrollenpaars und die nicht angetrieben Spannrolle 22 sowie die Seitenbegrenzung 7 der Führungskanalabschnitte 3, 4, 5 sind einem gemeinsamen Führungsschlitten 9 zugeordnet. Dieser Führungsschlitten 9 ist auf einer Scherenhubeinrichtung 30 beweglich gelagert. Insbesondere kann der Führungsschlitten 9 durch die Scherenhubeinrichtung 30 von einer geschlossenen Arbeitsposition AP in eine geöffnete Wartungsposition WP und vice versa überführt werden. Die Scherenhubeinrichtung 30 umfasst zwei Schenkel 35, die in ihrem jeweiligen Mittelpunkt M miteinander verbunden sind, so dass sich die Schenkel 35 jeweils um eine Achse im Mittelpunkt M der Schenkel bewegen.

Die Lagerung der Scherenhubeinrichtung 30 liegt 90° verdreht zu der resultierenden Bewegungsrichtung B1 des Führungsschlittens 9. Die lineare Öffnungsbewegung B1 des Führungsschlittens 9 wird über zwei fixierte Lagerstellen 31 und zwei Lagerstellen mit Schiebesitz 32 realisiert. Die Festlagerseite der Scherenhubeinrichtung 30 wird durch eine fixierte Lagerstelle 31 a am Gehäuse bzw. Rahmen 2 der Bandantriebseinrichtung 1 und eine fixierte Lagerstelle 31 b am Führungsschlitten 9 gebildet. Die Loslagerseite der Scherenhubeinrichtung 30 wird durch eine Lagerstelle mit Schiebesitz 32a am Gehäuse bzw. Rahmen 2 der Bandantriebseinrichtung 1 und eine Lagerstelle mit Schiebesitz 32b am Führungsschlitten 9 gebildet. Innerhalb der Lagerstellen mit Schiebesitz 32 können die jeweiligen Enden der Schenkel 35 in einer Bewegungsrichtung B2 orthogonal zu Bewegungsrichtung B1 des Führungsschlittens 9 bewegt werden.

Die Bewegung der Schenkel 35 um den Mittelpunkt M und in den Lagerstellen mit Schiebesitz 32 kann über ein (nicht dargestelltes) Betätigungselement bewirkt werden. Beispielsweise kann hierfür ein Drehknebel, ein Schwenkhebel o.ä. verwendet werden.

Figur 3 zeigt eine schematische Ansicht der Rückseite der Bandantriebseinrichtung 1 in der geöffneten Wartungsposition WP, Figur 4 zeigt eine schematische Ansicht der Rückseite der Bandantriebseinrichtung 1 in der geschlossenen Arbeitsposition AP, Figur 5 zeigt ein Detail der Ansicht gemäß Figur 3 und Figur 6 zeigt ein Detail der Ansicht gemäß Figur 4.

Die Genauigkeit der verriegelten Endposition des Führungsschlittens 9 in der Arbeitsposition AP wird zusätzlich durch zwei Zentriermittel 40 definiert. Diese definieren die Lage des Führungsschlittens 9 in zwei Richtungen gegenüber den in der Bandantriebseinrichtung 1 fest angeordneten Bauteilen des Antriebs, insbesondere der durch einen ersten Motor A11 angetriebene Antriebsrolle 11 des Antriebsrollenpaares 10 (vergleiche Figuren 1 und 2), der durch einen zweiten Motor A21 angetriebene Antriebsrolle 21 des Spannrollenpaares 20 (vergleiche Figuren 1 und 2) und den zugeordneten Führungsbauteilen der Führungskanalabschnitte 3, 4, 5, insbesondere der Seitenbegrenzung 6.

In einer geöffneten Wartungsposition WP sind die Zentriermittel 40 beabstandet zu den korrespondierenden Aufnahmen 42 angeordnet. In einer geschlossenen Arbeitsposition greifen die am Führungsschlitten 9 angeordneten Zentriermittel 40 in die den feststehenden Bauteilen zugeordneten korrespondierenden Aufnahmen 42. Die Zentriermittel 40 weisen jeweils mindestens eine schräg ausgebildete Seitenfläche auf. Beispielsweise sind die Zentriermittel 40 als Kegel, stumpfer Kegel, Pyramide oder stumpfe Pyramide ausgebildet. Die Aufnahmen 42 sind korrespondierend dazu ausgebildet. Durch die gewählte Form der Zentriermittel 40 und die korrespondierende Form der Aufnahmen 42 sind in der geschlossenen Arbeitsposition AP alle Komponenten der Bandantriebseinrichtung 1 korrekt positioniert und / oder ausgerichtet.

Die Konstruktion ist durch den einseitigen Schiebesitz nicht überbestimmt und kann sich nicht verklemmen. Zusätzlich sind dadurch höhere Fertigungstoleranzen möglich. Diese höheren Fertigungstoleranzen und eine gesunkene Empfindlichkeit gegenüber Verschmutzung wirken insbesondere kostensenkend. Auch ist die Bandantriebseinrichtung 1 weniger anfällig für Defekte.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Bandantriebseinrichtung
- 2: Rahmen und / oder Gehäuse
- 3: Führungskanalabschnitt
- 4: Führungskanalabschnitt
- 5: Führungskanalabschnitt
- 6: Seitenbegrenzung
- 7: Seitenbegrenzung
- 9: Führungsschlitten
- 10: Antriebseinheit / Antriebsrollenpaar
- 11: angetriebene Antriebsrolle
- 12: nicht angetriebene Andruckrolle
- 20: Rückspanneinheit / Spannrollenpaar
- 21: angetriebene Spannrolle / Antriebsrolle des Spannrollenpaars
- 22: nicht angetriebene Spannrolle
- 30: Scherenhubeinrichtung
- 31: fixierte Lagerstelle
- 32: Lagerstelle mit Schiebesitz
- 35: Schenkel
- 40: Zentriermittel
- 42: Aufnahme

- A: Austrittsöffnung
- AP: Arbeitsposition
- B: Bewegungsrichtung
- E: Eintrittsöffnung
- M: Mittelpunkt
- WP: Wartungsposition

## Patentansprüche

1. Bandantriebseinrichtung (1) für eine Umreifungsmaschine, mit einem Gehäuse und / oder Rahmen (2) umfassend Mittel (10, 20) zum Einschießen, Rückholen und Rückspannen eines Umreifungsbandes, die Mittel (10, 20) umfassend mindestens ein Rollenpaar (11, 12, 21, 22) mit mindestens einem Antriebsmittel (A11, A12) zwischen denen das Umreifungsband in und entgegen der Einschießrichtung antreibbar hindurchgeführt und entgegen der Einschießrichtung um das zu umreifende Objekt in der Umreifungsmaschine spannbar ist, und einen den Mitteln (10, 20) zum Einschießen, Rückholen und Rückspannen zugeordneten Transportweg für das Umreifungsband, wobei der Transportweg aus Führungskanalabschnitten (3, 4, 5) besteht, die durch Seitenbegrenzungen (6,7) gebildet sind, wobei eine Rolle (11, 21) des mindestens einen Rollenpaares (10, 20) und eine Seitenbegrenzung (6) ortsfest in der Bandantriebseinrichtung (1) angeordnet sind und wobei die andere Rolle (12, 22) des mindestens einen Rollenpaares (10, 20) und die andere Seitenbegrenzung (7) auf einem beweglichen Trägerelement (9) angeordnet sind, wobei das Trägerelement (9) durch ein Betätigungsmittel zwischen einer geschlossenen Arbeitsposition (AP) und einer geöffneten Wartungsposition (WP) überführbar ist, **dadurch gekennzeichnet, dass** dem Trägerelement (9) eine Scherenhubeinrichtung (30) zur Verschiebung des Trägerelements (9) zwischen der geschlossenen Arbeitsposition (AP) und der geöffneten Wartungsposition (WP) zugeordnet ist, wobei die Bandantriebseinrichtung (1) mindestens eine Zentriervorrichtung zur korrekten Positionierung aller Komponenten der Bandantriebseinrichtung (1) in der geschlossenen Arbeitsposition (AP) umfasst, wobei die mindestens eine Zentriervorrichtung ein Zentriermittel (40) und eine Aufnahme (42) für das Zentriermittel (40) umfasst, wobei in der geschlossenen Arbeitsposition (AP) das Zentriermittel (40) in die Aufnahme (42) greift und wobei in der geöffneten Wartungsposition (WP) das Zentriermittel (40) beabstandet zu der Aufnahme (42) angeordnet ist.

2. Bandantriebseinrichtung (1) nach Anspruch 1, wobei die Scherenhubeinrichtung (30) zwei gleich lange Schenkel (35) umfasst, die um eine Achse in ihrem jeweiligen Mittelpunkt (M) schwenkbeweglich miteinander verbunden sind, wobei die Scherenhubeinrichtung (30) ein Loslager (32) mit einer ersten losen Lagerstelle (32a) für ein Ende des ersten Schenkels (35) und einer zweiten losen Lagerstelle (32b) für ein Ende des zweiten Schenkels (35) und ein Festlager mit einer ersten fixen Lagerstelle (31 b) für das andere Ende des ersten Schenkels (35) und einer zweiten fixen Lagerstelle (31 a) für das andere Ende des zweiten Schenkels (35) umfasst, und wobei die fixe Lagerstelle (31 b) des ersten Schenkels (35) und die lose Lagerstelle (32b) des zweiten Schenkels (35) an dem beweglichen Trägerelement (9) angeordnet sind und wobei die fixe Lagerstelle (31 a) des zweiten Schenkels (35) und die lose Lagerstelle (32a) des ersten Schenkels (35) an dem Gehäuse und / oder Rahmen (2) der Bandantriebseinrichtung (1) angeordnet sind.

3. Bandantriebseinrichtung (1) nach Anspruch 1 oder 2, wobei das Zentriermittel (40) dem beweglichen Trägerelement (9) zugeordnet ist und wobei die Aufnahme (42) den ortsfest in der Bandantriebseinrichtung (1) angeordneten Komponenten zugeordnet ist.

4. Bandantriebseinrichtung (1) nach Anspruch 1 oder 2, wobei das Zentriermittel (40) den ortsfest in der Bandantriebseinrichtung (1) angeordneten Komponenten zugeordnet ist und wobei die Aufnahme (42) dem beweglichen Trägerelement (9) zugeordnet ist.

5. Bandantriebseinrichtung (1) nach einem der voranstehenden Ansprüche , wobei sich das das Zentriermittel (40) in Richtung der Aufnahme (42) verjüngt und wobei sich die Aufnahme (42) in Richtung des Zentriermittels (40) korrespondierend verbreitert.

6. Bandantriebseinrichtung (1) nach einem der voranstehenden Ansprüche, wobei das Betätigungsmittel ein Drehknebel oder ein Schwenkhebel ist.

## Claims

1. Belt drive device (1) for a strapping machine, with a housing and / or a frame (2), the housing and / or frame comprising means (10, 20) for injecting, retrieving and back tensioning the strapping band, the means (10, 20) comprising at least one roller pair (11, 12, 21, 22) with at least one driving means (A11, A12), wherein the strapping band is guided between the rollers of the roller pair driven in and against the injection direction, wherein the strapping band is tensioned around the object to be strapped when driven against the injection direction within the strapping machine, and a transport path for the strapping band that is associated with the means (10, 20) for injecting, retrieving and back tensioning, wherein the transport path consists of guide channel sections (3, 4, 5) that are formed by lateral boundaries (6,7), wherein one roller (11, 21) of the at least one roller pair (10, 20) and one lateral boundary (6) are arranged stationarily fixed within the belt drive device (1) and wherein the other roller (12, 22) of the at least one roller pair (10, 20) and the other lateral boundary (7) are arranged on a movable carrier element (9), wherein the carrier element (9) is convertible between a closed working position (AP) and an opened maintenance position (WP) by an actuating means, **characterized in that** a scissor lifting device is associated with the carrier element (9) for the displacement of the support carrier (9) between the closed working position (AP) and the open maintenance position (WP), wherein the belt drive device (1) comprises at least one centering device for the correct positioning of all components of the belt drive device (1) in the closed working position, wherein the at least one centering device comprises a centering means (40) and a receptacle (42) for the centering means (40), wherein in the closed working position (AP) the centering means (40) engages into the receptacle (42), and wherein in the open maintenance position (WP) the centering means (40) is arranged spaced apart from the receptacle (42).

2. Belt drive device (1) according to claim 1, wherein the scissor lifting device (30) comprises two equally long limbs (35) that are pivotally connected to each other in their respective center (M) about an axis, wherein the scissor lifting device (30) comprises a movable bearing (32) with a first loose bearing point (32a) for one end of the first limb (35) and a second loose bearing point (32b) for one end of the second limb (35) and a solid bearing with a first fixed bearing point (31 b) for the other end of the first limbs (35) and a second fixed bearing point (31 a) for the other end of the second limb (35), and wherein the fixed bearing point (31 b) of the first limb (35) and the loose bearing point (32b) of the second limb (35) are arranged at the movable carrier element (9) and wherein the fixed bearing point (31 a) of the second limb (35) and the loose bearing point (32a) of the first limb (35) are arranged on the housing and / or frame (2) of the belt drive device (1).

3. Belt drive device (1) according to claim 1 or 2, wherein the centering means (40) is associated with the movable carrier element (9), and wherein the receptacle (42) is associated with components that are stationarily fixed within the belt drive device (1).

4. Belt drive device (1) according to claim 1 or 2, wherein the centering means (40) is associated the components of the belt drive device (1) that are stationarily fixed within the belt drive device (1) and wherein the receptacle (42) is associated with the movable carrier element (9).

5. Belt drive device (1) according to one of the previous claims, wherein the centering means (40) tapers toward the receptacle (42) and wherein the receptacle (42) correspondingly enlarges in the direction of the centering means (40).

6. Belt drive device (1) according to one of the previous claims, wherein the actuating means is a rotary knob or pivoting lever.

## Revendications

1. Dispositif d'entraînement de bande (1) pour une machine de cerclage, ayant un carter et / ou bâti (2) comprenant des moyens (10, 20) destinés à lancer, à faire retourner et à remettre sous tension une bande de cerclage, lesdits moyens (10, 20) comprenant au moins une paire de rouleaux (11, 12, 21, 22) avec au moins un moyen d'entraînement (A11, A12) entre lesquels la bande de cerclage est menée de manière à être entraînable dans la direction de lancement et dans le sens opposé à la direction de lancement et peut être tendue autour de l'objet à cercler, dans la machine de cerclage, dans le sens opposé à la direction de lancement, et un chemin de transport pour la bande de cerclage qui est associé aux moyens (10, 20) destinés à lancer, à faire retourner et à remettre sous tension, dans lequel le chemin de transport se compose de sections de canal de guidage (3, 4, 5) qui sont constituées par des limitations latérales (6, 7), dans lequel un rouleau (11, 21) de ladite au moins une paire de rouleaux (10, 20) et une limitation latérale (6) sont disposés à poste fixe dans le dispositif d'entraînement de bande (1) et dans lequel l'autre rouleau (12, 22) de ladite au moins une paire de rouleaux (10, 20) et l'autre limitation latérale (7) sont disposés sur un élément de support (9) mobile, dans lequel ledit élément de support (9) peut être transféré par l'intermédiaire d'un moyen de manoeuvre entre une position de travail (AP) fermée et une position de maintenance (WP) ouverte, **caractérisé par le fait qu'**audit élément de support (9) est associé un dispositif de levage en ciseaux (30) pour déplacer l'élément de support (9) entre la position de travail (AP) fermée et la position de maintenance (WP) ouverte, dans lequel ledit dispositif d'entraînement de bande (1) comprend au moins un dispositif de centrage pour le positionnement correct de l'ensemble des composants du dispositif d'entraînement de bande (1) dans la position de travail (AP) fermée, dans lequel ledit au moins un dispositif de centrage comprend un moyen de centrage (40) et un logement (42) pour le moyen de centrage (40), dans lequel, dans la position de travail (AP) fermée, le moyen de centrage (40) s'engage dans le logement (42) et dans lequel, dans la position de maintenance (WP) ouverte, le moyen de centrage (40) est disposé à distance du logement (42).

2. Dispositif d'entraînement de bande (1) selon la revendication 1, dans lequel ledit dispositif de levage en ciseaux (30) comprend deux branches (35) de même longueur qui sont reliées entre elles de manière mobile en pivotement autour d'un axe sur leur point central (M) respectif, dans lequel le dispositif de levage en ciseaux (30) comprend un palier libre (32) ayant un premier point de palier libre (32a) pour une extrémité de la première branche (35) et un deuxième point de palier libre (32b) pour une extrémité de la deuxième branche (35) ainsi qu'un palier fixe ayant un premier point de palier fixe (31 b) pour l'autre extrémité de la première branche (35) et un deuxième point de palier fixe (31 a) pour l'autre extrémité de la deuxième branche (35), et dans lequel le point de palier fixe (31 b) de la première branche (35) et le point de palier libre (32b) de la deuxième branche (35) sont disposés sur ledit élément de support (9) mobile et dans lequel le point de palier fixe (31 a) de la deuxième branche (35) et le point de palier libre (32a) de la première branche (35) sont disposés sur le carter et / ou bâti (2) du dispositif d'entraînement de bande (1).

3. Dispositif d'entraînement de bande (1) selon la revendication 1 ou 2, dans lequel le moyen de centrage (40) est associé à l'élément de support (9) mobile et dans lequel le logement (42) est associé aux composants disposés à poste fixe dans le dispositif d'entraînement de bande (1).

4. Dispositif d'entraînement de bande (1) selon la revendication 1 ou 2, dans lequel le moyen de centrage (40) est associé aux composants disposés à poste fixe dans le dispositif d'entraînement de bande (1) et dans lequel le logement (42) est associé à l'élément de support (9) mobile.

5. Dispositif d'entraînement de bande (1) selon l'une quelconque des revendications précédentes, dans lequel le moyen de centrage (40) se rétrécit en direction du logement (42) et dans lequel le logement (42) s'élargit de manière correspondante en direction du moyen de centrage (40).

6. Dispositif d'entraînement de bande (1) selon l'une quelconque des revendications précédentes, dans lequel le moyen de manoeuvre est une manette de rotation ou un levier de pivotement.
